# EUROPÄISCHE PATENTSCHRIFT

(11) **EP 0 294 562 B1**
(45) Veröffentlichungstag und Bekanntmachung des Hinweises auf die Patenterteilung: **21.11.1991**
(21) Anmeldenummer: 88105927.3
(22) Anmeldetag: 14.04.1988
(51) Int. Cl.: A47B 88/00

(54) **Schubkasten**
Drawer
Tiroir

(30) Priorität: 06.06.1987 DE 8708098 U
(43) Veröffentlichungstag der Anmeldung: 14.12.1988
(73) Patentinhaber: REHAU AG + Co, 95111 Rehau (DE)
(72) Erfinder:

(56) Entgegenhaltungen:
- CH-A- 566 751
- DE-A- 2 623 709
- DE-A- 3 535 332
- US-A- 2 570 958

## Beschreibung

Die Erfindung betrifft einen Schubkasten, bestehend aus einer tragenden Unterkonstruktion und einem nichttragenden Oberteil, wobei das Oberteil an der Unterkonstruktion festlegbar ist und dabei die an den Längsrändern der Unterkonstruktion angeordneten Rollenführungen abdeckend übergreift.

Aus der CH-PS 566 751 ist ein Schubkasten bekannt, der eine steife Tragplatte aufweist, an welcher im Bereich der Längskanten die Führungselemente angeordnet sind. Auf dieser Tragplatte liegt ein nichttragendes Oberteil aus Kunststoff auf, welches Seitenwände sowei Stirn- und Rückwand bildet und an der Tragplatte befestigt ist. Die vordere Stirnwand des Oberteils ist dabei als Blende ausgebildet und untergreift mit einer zungenartigen Halterung die frontseitige Unterkante der Tragplatte. Auch die Rückwand untergreift mit einer Haltezunge die rückseitige Unterkante der Tragplatte, wodurch das Oberteil auf der Tragplatte festgelegt ist. Die Seitenwände des Oberteils ragen über die Seitenkanten der Tragplatte hinaus und bilden so einen einseitig offenen Hohlraum, in dem die Rollenführungen laufen.

Das bekannte Oberteil wird im Wege des Tiefziehens aus einer Kunststoff-Folie erzeugt. Die umlaufenden Wandungen des Oberteils besitzen dabei eine Innenwand und eine Außenwand, die im oberen Bereich des Oberteils durch einen Verbindungssteg verbunden sind und damit einseitig nach unten geöffnete Hohlräume schaffen. Die Herstellung eines solchen Oberteils ist aufwendig und die Anordnung auf der Tragplatte mit den die frontseitige und die rückseitige Unterkante umgreifenden Zungen ist als einzige Halterung problematisch. Hier ist als Nachteil zu betrachten, daß diese Zungenhalterung gleich gelöst werden kann, wodurch das Oberteil von der Tragplatte ohne weiteres trennbar ist.

Um dies zu verhindern, müssen Seitenwandbereiche der Stirnund/oder Rückwand mit mechanischen Mitteln wie Schrauben, Nieten usw. an der Tragplatte festgelegt werden. Dies erhöht den Arbeitsaufwand und macht damit die Kombination zwischen dem Oberteil und der Tragplatte unwirtschaftlich.

Hier setzt die Erfindung ein, der die Aufgabe zugrunde liegt, einen aus Oberteil und Tragplatte bestehenden Schubkasten anzugeben, bei welcher die Montage des Oberteils auf dem Unterteil erheblich vereinfacht worden ist. Erfindungsgemäß wird dazu vorgeschlagen, daß die Unterkonstruktion aus einer Tragplatte und einer mit ihr verbundenen Blende besteht, an deren Innenseite eine Z-förmige Aufnahmehalterung angeordnet ist, in welche ein abgekröpfter freier Rand des Oberteils längsverlaufend rastend eingreift, während als Konterrasterung wenigstens zwei Rastzungen des Oberteils die entgegengesetzte Stirnfläche der Tragplatte halternd untergreifen.

Nachdem die Tragplatte erfindungsgemäß in Kombination mit einer Vorderblende aufgebaut ist, kann diese Vorderblende die verschiedensten Gestaltungsformen aufweisen. So kann die Blende in der Höhe variieren, um unterschiedlich hohe Schubkästen herzustellen. Es können auch geschmackliche Variationen eingesetzt werden mit verschiedenen Designs und sonstigen, zum Sichtbereich gerichteten Gestaltungsmöglichkeiten.

In die an der Innenseite der Blende angeordnete Z-förmige Aufnahmehalterung greift der abgekröpfte freie Rand des Oberteils längsverlaufend reastend ein. Dabei kann die Z-förmige Aufnahmehalterung durchlaufend an der Blende befestigt sein. Anstelle einer durchlaufenden Aufnahmehalterung können auch Einzelhalterungen hintereinander über die Länge der Blende verteilt sein. Die Konterrasterung durch die wenigstens zwei Rastzungen, welche die entgegengesetzte Stirnfläche der Tragplatte halternd untergreift, besteht aus wenigstens zwei Rastzungen, welche in Verlängerung der hinteren Stirnwand des Oberteils einstückig an die Stirnwand angeformt sind. Diese Rastzungen besitzen die dem zur Herstellung des Oberteils verwendeten Polymeren eigene Elastizität, so daß sie nach Einhängen des abgekröpften freien Randes des Oberteils in die Z-förmige Aufnahmehalterung über die rückseitige Stirnfläche der Tragplatte schnappen und mit ihrer parallel zur Bodenplatte des Oberteils verlaufenden Rastzunge die Tragplatte halternd untergreifen. Die Kombination Tragplatte-Oberteil ist einfach zu lösen, indem das Oberteil mit seinem abgekröpften freien Rand aus dem Sitz in der Z-förmigen Aufnahmehalterung herausgezogen wird. Die Rasthalterung über die Rastzungen im rückwärtigen Bereich löst sich dann von selbst und das Oberteil ist einfach von der Tragplatte abzuheben.

Zweckmäßigerweise besteht die Unterkonstruktion aus Holz oder Metall, wobei die Blende lösbar mit der Tragplatte verbunden ist. Dem gegenüber ist das Oberteil vorteilhaft ein Kunststoff-Formteil. Dieses Formteil kann wannenartig ausgebildet sein und aus eine Stück bestehen. Dabei sind an das den Abmessungen der Tragplatte entsprechende Bodenteil die Seitenwände sowie die Rück- und Vorderwand einschließlich des abgekröpften freien Randes im vorderen Bereich und der Rastzungen im hinteren Bereich einstückig hergestellt.

Das Oberteil kann auch aus dem Bodenteil mit dem abgekröpften freien Rand im vorderen Bereich und der Rastzungen im hinteren Bereich bestehen, wobei die Seitenwände und die Rückwand auswechselbar ausgebildet sind. Bei dieser Möglichkeit ergibt sich eine vielseitige Verwendung der Unterkonstruktion mit dem Bodenteil. In Kombination mit der Wahl verschiedener Blenden in Höhe und Design können verschiedene Seitenteile und Abschlußwände eingesetzt werden, die ebenfalls in Höhe und Design variieren können.

Auf diese Weise kann mit der tragenden Unterkonstruktion als Basis eine Vielzahl von Schubladen-Gestaltungsmöglichkeiten realisiert werden. Dabei sind die Seitenwände und die Rückwand beispielsweise mit dem Bodenteil verrastbar, wobei die Rastelemente auch in die Tragplatte eingreifen können. Hier bieten sich verschiedene Befestigungsmöglichkeiten aus dem Stand der Technik an.

In der Zeichnung ist ein Ausführungsbeispiel des neuerungsgemäßen Schubkastens schematisch im Längsschnitt dargestellt. Aus der Zeichnung ist die Unterkonstruktion ersichtlich, die aus der Tragplatte 1 und der Blende 2 besteht. Die Blende 2 ist mit aus dem Stand der Technik bekannten Mitteln mit der Tragplatte 1 verbunden. An die Blende 2 ist innen im nicht sichtbaren Bereich die Z-förmige Aufnahmehalterung 3 angeordnet. Die Verbindung der Aufnahmehalterung 3 mit den zugeordneten Innenwandbereichen der Blende 2 erfolgt ebenfalls mit bekannten Befestigungsmitteln.

Das Oberteil 4 liegt mit seinem Bodenbereich 41 auf der Oberfläche 11 der Tragplatte 1 auf. Im vorderen Bereich ist eine U-förmige Aufwölbung 42 ausgeformt, deren freier Schenkel 43 in die Z-förmige Aufnahmehalterung 3 eingreift.

Die Rückwand 44 des Oberteils 4 besitzt eine der Dicke der Tragplatte 1 entsprechende Verlängerung 45 nach unten. Am Ende der Verlängerung 45 ist die parallel zum Bodenbereich des Oberteils verlaufende Rastzunge 46 erkennbar. Diese Rastzunge 46 untergreift die Tragplatte in ihrem Bereich und legt damit das Oberteil 4 auf der Tragplatte 1 fest. Die Verlängerung 45 mit der Zunge 46 kann dabei durchlaufend über die Breite des Oberteils erstreckt sein. Es können jedoch auch einzelne Verlängerungen hintereinander über die Breite des Oberteils 4 angeordnet sein, deren einzelne Rastzungen 46 dann jeweils die Tragplatte 1 in ihren Bereichen untergreifen.

Das Oberteil 4 kann einen umlaufenden Rand 47 aufweisen, der im Bereich der Seitenwände bis über die Tragplatte 1 heruntergezogen sein kann. Die dadurch gebildete Außenwand des Oberteils 4 - in der Zeichnung nicht dargestellt - kann dann die aus dem Stand der Technik bereits bekannte Abdeckung der Rollenführungen bewirken.

## Patentansprüche

1. Schubkasten, bestehend aus einer tragenden Unterkonstruktion und einem nichttragenden Oberteil, wobei das Oberteil an der Unterkonstruktion festlegbar ist und dabei die an den Längsrändern der Unterkonstruktion angeordneten Rollenführungen abdeckend übergreift, und dei Unterkonstruktion aus einer Tragplatte (1) und einer mit ihr verbundenen Blende (2) besteht, an deren Innenseite eine Z-förmige Aufnahmehalterung (3) angeordnet ist, in welche ein abgekröpfter freier Rand (43) des Oberteils (4) längsverlaufend rastend eingreift, während als Konterrasterung wenigstens zwei Rastzungen (46) des Oberteils (4) die entgegengesetzte Stirnfläche der Tragplatte (1) halternd untergreifen.

2. Schubkasten nach Anspruch 1, dadurch gekennzeichnet, daß die Unterkonstruktion aus einem Holzwerkstoff, aus Metall oder einer Kombination beider Werkstoffe besteht.

3. Schubkasten nach Anspruch 1, dadurch gekennzeichnet, daß das Oberteil ein Kunststoff-Formteil ist.

4. Schubkasten nach Anspruch 3, dadurch gekennzeichnet, daß die Seitenwände des Oberteils auswechselbar sind.

## Claims

1. Drawer element comprising a supporting substructure and a non-supporting superstructure whereby the superstructure can be attached to the substructure, at the same time covering and enclasping the roller guideways arranged along the longitudinal edges of the substructure, the latter comprising a supporting plate (1) and, connected to it, a panel (2) the inside of which features a Z-shaped retainer (3) into which the length of the downwardly facing free edge (43) of the superstructure (4) engages while at least two snap-fit lugs (46), in the form of counter retainers on the superstructure (4), firmly grip the opposing end face of the supporting plate (1).

2. Drawer element as described in claim 1, characterised by the fact that the substructure consists of a wooden material, metal or a combination of both materials.

3. Drawer element as described in claim 1, characterised by the fact that the superstructure takes the form of a plastic moulding.

4. Drawer element as described in claim 3, characterised by the fact that the side walls of the superstructure are exchangeable.

## Revendications

1. Tiroir se composant d'une sous-construction porteuse et d'une partie supérieure non-porteuse, cette partie supérieure étant définissable sur la sous-construction qui empiète sur les guidages à rouleaux installés sur les rebords longitudinaux de la sous-construction; la sous-construction se compose d'une plaque d'appui (1) et d'un panneau (2) qui y est relié sur le côté intérieur duquel une fixation de réception (3) en forme de Z est installée et dans laquelle un rebord libre coudé (43) de la partie supérieure (4) vient s'engréner longitudinalement en s'encliquetant tandis que sous la forme de contreencliquetage au moins deux langues crantées (46) de la partie supérieure (4), passent en la tenant sous la surface opposée de la plaque d'appui (1).

2. Tiroir selon la revendication 1, caractérisé par le fait que la sous-construction est en un matériau dérivé du bois, en métal ou en une combinaison des deux matériaux.

3. Tiroir selon la revendication 1, caractérisé par le fait que la partie supérieure est une pièce moulée en plastique.

4. Tiroir selon la revendication 3, caractérisé par le fait que les parois latérales de la partie supérieure sont remplaçables.
